# EUROPÄISCHE PATENTSCHRIFT

(11) **EP 2 744 739 B1**
(45) Veröffentlichungstag und Bekanntmachung des Hinweises auf die Patenterteilung: **16.09.2015**
(21) Anmeldenummer: 12740177.6
(22) Anmeldetag: 27.07.2012
(51) Int. Cl.: B66B 11/02, B66B 5/00

(54) **AUFZUGANLAGE MIT AUFZUGKABINE MIT NACHGIEBIGER DECKENKONSTRUKTION**
ELEVATOR SYSTEM, WITH ELEVATOR CAR HAVING A YIELDING CEILING DESIGN
INSTALLATION D'ASCENSEUR COMPRENANT UNE CABINE D'ASCENSEUR PRÉSENTANT UNE STRUCTURE DE REVÊTEMENT SOUPLE

(30) Priorität: 18.08.2011 EP 11177907
(43) Veröffentlichungstag der Anmeldung: 25.06.2014
(73) Patentinhaber: Inventio AG, 6052 Hergiswil (CH)
(72) Erfinder: BALTISSER, Peter, CH-9524 Zuzwil (CH); KERTÉSZ, Eric, CH-4125 Riehen (CH)
(86) Internationale Anmeldenummer: PCT/EP2012/064794
(87) Internationale Veröffentlichungsnummer: WO 2013/023894

(56) Entgegenhaltungen:
- EP-A1- 0 867 398
- WO-A1-2008/074168
- JP-A- 2007 131 416

## Beschreibung

Die vorliegende Erfindung betrifft eine Aufzugsanlage mit einer Aufzugkabine, die über eine nachgiebige Deckenkonstruktion verfügt.

Bei der Gestaltung einer Aufzugsanlage wird der optimalen Raumausnutzung hohe Priorität beigemessen. Darum wird angestrebt, den freien Schachtraum am oberen Schachtende oberhalb der Kabine möglichst klein zu halten. Normalerweise ist das Kabinendach zwecks Wartungs- und Servicearbeiten betretbar. Um zu verhindern, dass eine Person zwischen Kabinendach und Schachtkopf eingequetscht wird, fordern die Sicherheitsstandards unter anderem, einen Schutzraum von 0.6 x 0.8 x 0.5 m³. Dies heißt nichts anderes, als dass der Abstand zwischen der Wartungsfläche auf dem Kabinendach und dem Schachtkopf auf einer Fläche von 0.6 x 0.8 m² nicht weniger als 0.5 m betragen darf, wenn sich die Kabine auf der obersten erreichbaren Position befindet.

WO 2008/074168 A1 zeigt eine Kabinenkonstruktion, mit welcher der Abstand zwischen der Kabine und dem oberen Schachtende auf unter 0.5 m reduziert wird. Dazu ist die Kabinendecke auf einer Grundfläche von mindestens 0.6 x 0.8 m² nachgiebig ausgelegt. Diese Kabinendecke verfügt über ein Kabinendeckenteil, das über eine perforierte Abbruchkante mit dem Rest der Kabinendecke verbunden ist. Diese Abbruchkante ist dabei dermaßen dimensioniert, dass beim Betreten des Kabinendeckenteils die Abbruchkante bricht und sich dadurch das Kabinendeckenteil in den Innenraum der Kabine absenkt. Dadurch wird der Sicherheitsraum zumindest teilweise in den Innenraum der Kabine verlagert. Folglich werden die Sicherheitsstandards auch bei Unterschreiten des Sicherheitsabstands von 0.5 m zwischen der Kabine und des oberen Schachtendes erfüllt.

Bei diesem Konzept wirkt sich jedoch die bleibende Beschädigung des Kabinendachs negativ aus. Denn wenn die Abbruchkante einmal gebrochen ist, muß das Kabinendach ersetzt werden. Diese Reparaturarbeiten sind relativ aufwendig und teuer. Zudem führen diese Arbeiten zu einem längeren Ausfall der Aufzugsanlage.

Deswegen liegt der vorliegenden Erfindung die Aufgabe zugrunde eine Aufzuganlage mit reduziertem Schachtkopfraum zu entwickeln, der möglichst einfach und effizient im Unterhalt ist.

Gemäss eines ersten Aspekts umfasst die Aufzugsanlage eine Kabine und eine Kabinendecke, die zumindest über ein Kabinendeckenteil verfügt. Das Kabinendeckenteil ist mittels mindestens eines Halteelements aufgehängt und deckt eine Öffnung der Kabinendecke ab. Die Aufzugsanlage zeichnet sich dadurch aus, dass das Halteelement eine magnetische Kraft auf das Kabinendeckenteil ausübt. Diese magnetische Kraft ist zumindest gleich gross wie die Gewichtskraft des Kabinendeckenteils.

Unter Gewichtskraft wird hier die Gravitationskraft m*g verstanden. Diese Gravitationskraft schließt auch alle Gewichtskräfte von Elementen ein, die am Kabinendeckenteil angeordnet sind und zumindest teilweise vom Halteelement mitgetragen werden.

Zudem ist die vom Halteelement ausgeübte magnetische Kraft vorzugsweise dermaßen ausgelegt, dass sie zumindest gleich gross ist wie die Gewichtskraft sowie eine Betriebskraft, die auf das Kabinendeckenteil wirk. Unter einer Betriebskraft wird hier beispielsweise eine Beschleunigungskraft verstanden, die beim Beschleunigen oder Abbremsen der Kabine entsteht und die im Betrieb der Aufzugsanlage zusätzlich zur Gewichtskraft auf das Kabinendeckenteil wirkt.

Der Vorteil einer solchen Aufzugsanlage liegt in der einfachen Montage des Kabinendeckenteils über Halteelemente. Die Halteelemente sind dabei am Kabinendach angeordnet und halten mittels einer magnetischen Kraft das Kabinendeckenteil am Kabinendach. Das Kabinendeckenteil kann somit lediglich in einem Arbeitsschritt am Kabinendach befestigt werden, indem das Kabinendeckenteil zu den Halteelementen hochgehalten wird.

In einem weiteren Aspekt bildet das Haltelement eine lösbare Verbindung zwischen der Kabinendecke und dem Kabinendeckenteil. Dabei löst sich die Verbindung ab einer vorgebbaren kritischen Auslösekraft, die von oberhalb der Kabinendecke auf das Kabinendeckenteil wirkt.

Besonders vorteilhaft ist die präzise und wählbare Einstellung der kritischen Auslösekraft, bis welcher das Kabinendeckenteil an der Kabinendecke festgehalten wird. Die Anzahl der Halteelemente ist frei wählbar und auf eine bestimmte kritische Auslösekraft, bei der die Verbindung auslöst einstellbar. Zusätzlich kann die kritische Auslösekraft mittels Halteelementen unterschiedlicher magnetischer Kraft variiert werden.

Die kritische Auslösekraft wird dermaßen eingestellt, dass bei Betreten des Kabinendeckenteils die Verbindung zwischen Kabinendeckenteil und der Kabinendecke zuverlässig löst. Dies ist der Fall in einem Gewichtskraftbereich von ca. 100 bis 300 N.

Ein weiterer Aspekt betrifft eine mehrteilige Ausführung des Kabinendeckenteils. Mit steigender Grundfläche des Kabinendeckenteils kann die Zuverlässigkeit beim Lösen der Verbindung zwischen dem Kabinendeckenteil und dem Kabinendach beeinträchtigt sein. Denn bei einer großen Grundfläche mit weit auseinander liegenden Halteelementen und einer lokal wirkenden Gewichtskraft einer auftretenden Person, werden die Halteelemente stark ungleichmässig belastet. Versuche haben gezeigt, dass Kabinendeckenteile ab einer Grundfläche von 2 m² bevorzugt zweiteilig ausgelegt sind. Bei noch größeren Grundflächen ist das Kabinendeckenteil auch dreiteilig oder nach Bedarf aus noch mehr Teilstücken ausführbar.

Eine mehrteilige Auslegung des Kabinendeckenteils hat den Vorteil, dass die Gewichtskraft einer darauf tretenden Person im wesentlichen gleichmäßig auf die Haltelemente verteilt wird und so bei überschreiten der kritischen Auslösekraft, alle Verbindung bei den Halteelementen zuverlässig gelöst werden.

Vorzugsweise ist das Halteelement als Magnetband oder als Magnetelement ausgestaltet.

Bei der Verwendung von Magnetbändern sind mindestens zwei Magnetbänder auf gegenüberliegenden Seiten des Kabinendeckenteils am Kabinendach montiert. Es ist auch möglich vier Magnetbänder auf allen vier Seiten des Kabinendeckenteils am Kabinendach anzuordnen.

Die Magnetelemente sind typischerweise handelsübliche zylindrische Elemente, quadratische oder rechteckige Elemente. Je nach Größe und Magnetstärke der Magnetelemente sind mehrere dieser Magnetelemente entlang den Seitenrändern des Kabinendeckenteils am Kabinendach angeordnet. Dabei sind die Magnetelemente bevorzugterweise äquidistant beabstandet.

In einem weiteren Aspekt ist ein Halteelement mittels eines Stellelements höhenverstellbar am Kabinendach angeordnet. Das Stellelement ist vorzugsweise als Stellschraube ausgestaltet. Das Halteelement ist dabei mittels des Stellelements am Kabinendach aufgehängt. So kann die Höhe des Halteelements gegenüber dem Kabinendach reguliert werden. Als Stellelement sind neben Stellschrauben auch Stifte, die über einen Raster oder Klemmechanismus auf unterschiedlicher Höhe am Kabinendach feststellbar sind, verwendbar.

Der Vorteil der Höheneinstellung der Halteelemente liegt darin, die Halteelemente so einzustellen, dass sie möglichst ohne Verkantung eine ideale Kontaktfläche mit dem Kabinendeckenteil bilden. Somit ist eine definierte Wirkung einer magnetischen Kraft eines Halteelements auf das Kabinendeckenteil gewährleistet.

Ein weiterer Aspekt betrifft ein Sicherheitselement, welches das Kabinendeckenteil mit dem Kabinendach verbindet. Das Sicherheitselement hält das Kabinendeckenteil nach Lösen der Verbindung auf einer vorgebbaren Mindesthöhe gegenüber dem Kabineninnenraum. Vorzugsweise ist das Sicherheitselement als Gurt, Seil, Kabel oder dergleichen ausgestaltet.

Optional sind auch zwei oder mehr Sicherheitselemente einsetzbar. Insbesondere bei einer mehrteiligen Ausführung des Kabinendeckenteils ist jedes einzelne Teil mit zumindest einem Sicherheitselement gesichert. In einer weiteren bevorzugten Ausführung ist das Kabinendeckenteil bzw. jedes einzelne Teil mit zwei oder mehreren Sicherheitselementen gesichert.

Vorteilig wirkt sich dabei aus, dass das Kabinendeckenteil nicht unkontrolliert in den Innenraum der Kabine stürzt. Dies verhindert mögliche Verletzungen einer Person, die das Kabinendeckenteil eindrückt, und der Kabineninsassen.

Deweiteren ist optional ein Fangnetz dermassen auf der Kabinendecke angeordnet, dass mittels diesem eine Person, die auf das Kabinendeckenteil tritt, auffangbar ist und an einem Sturz in die Kabine hinderbar ist.

Im Folgenden wird die Erfindung durch Ausführungsbeispiele und anhand von Zeichnungen verdeutlicht und weiter beschrieben. Es zeigt:
Fig. 1a Eine erste Ausführung der Kabinendecke mit nachgiebigem Kabinendeckenteil in einer Seitenansicht;
Fig. 1b Die erste Ausführung der Kabinendecke mit nachgiebigem Kabinendeckenteil in einer Draufsicht;
Fig. 2a Eine zweite Ausführung der Kabinendecke mit nachgiebigem Kabinendeckenteil und Sicherheitsgurten in einer Seitenansicht; und
Fig. 2b. Die zweite Ausführung der Kabinendecke mit nachgiebigem Kabinendeckenteil und Sicherheitsgurten in einer Draufsicht; und
Fig. 3 Eine Detailansicht einer Aufhängung des Halteelements mit Stellschraube zur Höheneinstellung des Halteelements.

Die Figuren 1a und 1b zeigen eine Aufzugsanlage 10 mit einer Kabine 1. Die Kabine 1 ist in einem Schacht 6 entlang von Führungsschienen verfahrbar. Dazu verfügt die Aufzugsanlage typischerweise über ein Gegengewicht, ein Trag- und Treibmittel, an dem die Kabine 1 und das Gegengewicht aufgehängt sind und über eine Antriebseinheit, die über eine Treibscheibe in Wirkkontakt mit dem Trag- und Treibmittel steht. Aus Übersichtlichkeitsgründen sind Führungsschienen, Gegengewicht, Trag- und Treibmittel sowie die Antriebseinheit in den Figuren 1a und 1b nicht dargestellt.

Die Kabine 1 ist gegen oben hin mit einer Kabinendecke 2 begrenzt. Die Kabinendecke 2 verfügt über einen Bereich, der nachgiebig ausgestaltet ist. Dazu ist eine Öffnung in der Kabinendecke 2 vorgesehen, die durch ein Kabinendeckenteil 3 abdeckbar ist. Vorteilhafterweise ist die Grundfläche des Kabinendeckenteils 3 grösser als die Grundfläche der Öffnung im Kabinendach 2. Dementsprechend besteht ein Überlappungsbereich im Randbereich des Kabinendeckenteils 3 mit dem die Öffnung begrenzenden Bereich der Kabinendecke 2. Dabei ist das Kabinendeckenteil 3 unterhalb der Kabinendecke 2 angeordnet. Damit ist sichergestellt, dass beim Betreten des Kabinendeckenteils 3 selbiges in den Innenraum der Kabine 1 abgesenkt wird und der verfügbare Sicherheitsraum bezüglich des oberen Schachtendes vergrössert ist.

Das Kabinendeckenteil 3 ist im gezeigten Ausführungsbeispiel mittels acht Halteelemente 4, je zwei pro Seite des Kabinendeckenteils 3, an der Kabinendecke 2 festgehalten. Die Halteelemente 4 sind im Überlappungsbereich zum Kabinendeckenteil 3 an der Kabinendecke 2 aufgehängt.

Die Halteelemente 4 sind als Elemente gestaltet, die eine magnetische Kraft auf das Kabinendeckenteil ausüben. Dazu eignen sich insbesondere handelsübliche zylindrische oder rechteckig ausgestaltete Magnetelemente. Alternativ dazu sind auch Magnetbänder einsetzbar. Die Anzahl der eingesetzten Magnetelemente und die Magnetkraft eines einzelnen Magnetelements ist bezüglich der Seitenlängen des Kabinendeckenteils 3 und der Gewichtskraft des Kabinendeckenteils 3 und der darauf wirkenden Betriebskräfte auszulegen.

Die Gesamtkraft der Magnetkräfte aller Halteelemente 4, die das Kabinendeckenteil 3 an der Kabinendecke 2 festhält, ist so zu bemessen, dass diese Gesamtkraft mindestens so gross wie die Gewichtskraft des Kabinendeckenteils 3. In einer besonders bevorzugten Ausführung ist die Gesamtkraft mindestens so gross wie die Gewichtskraft und die auf das Kabinendeckenteil 3 wirkenden Betriebskräfte. Damit ist gewährleistet, dass das Kabinendeckenteil 3 im Betrieb der Aufzuganlage zuverlässig an der Kabinendecke 2 angeordnet bleibt. Zudem soll die Gesamtkraft aller Magnetkräfte eine kritische Auslösekraft von 300 N nicht überschreiten, damit sich die Verbindungen der Halteelemente 4 beim Betreten des Kabinendeckenteils 3 lösen und das Kabinendeckenteil 3 in den Innenraum der Kabine 1 fällt.

Im gezeigten Ausführungsbeispiel der Figuren 1a und 1b sind auf jeder Seite zwei Halteelemente 4 vorgesehen, um das Kabinendeckenteil 3 an der Kabinendecke zu halten. Davon Abweichend ist auch eine grössere oder kleinere Anzahl Halteelemente 4 auf jeder Seite des Kabinendeckenteils 3 einsetzbar.

Bei Halteelementen 4, die als Magnetband ausgelegt sind, ist vorzugsweise ein Halteelement 4 pro Seite einsetzbar. Dabei ist das Magnetband typischerweise in etwa gleich lang wie eine Seitenlänge des Kabinendeckenteils 3.

Die Figuren 2a und 2b zeigen ein weiteres Ausführungsbeispiel der Aufzugsanlage 20 mit einer Kabine 11, die in einem Schacht 16 verfahrbar ist. Im Unterschied zum Ausführungsbeispiel der Figuren 1a und 1b verfügt die Aufzugsanlage 20 hier über ein Sicherheitselement 15. Vorzugsweise ist das Sicherheitselement 15 als Seil, Kabel, Gurt oder dergleichen ausgeführt.

Im hier gezeigten Ausführungsbeispiel ist das Sicherheitselement 15 als Gurt ausgelegt. Gemäss Figur 2b sind zwei solche Sicherheitselemente 15 vorgesehen, die beabstandet, im Wesentlichen parallel zueinander verlaufend, angeordnet sind. Dabei sind die Enden der Gurte 15 je an gegenüberliegenden Seiten der Öffnung an der Kabinendecke 12 befestigt. Das Kabinendeckenteil 13.1 ist jeweils in einer Schlaufe der Gurte 15 aufgehängt. Der konkret gewählte Verlauf der Gurte 15 im Bezug auf das Kabinendeckenteil 13.1 kann von der parallelen Anordnung abweichen. Ein schräger Verlauf der Gurte 15 zueinander mit oder ohne Üb er kreuzen ist ebenso möglich.

Alternativ zur Aufhängung des Kabinendeckenteils 13.1 in einer Schlaufe eines Sicherheitselements 15 ist das Kabinendeckenteil 13.1 auch an einem Ende eines Sicherheitselements 15 aufhängbar. Bei einer solchen Ausführung sind die vier Ecken des Kabinendeckenteils 13.1 je an einem ersten Ende eines Sicherheitselements 15 aufgehängt. Das zweite Ende der jeweiligen Sicherheitselemente 15 ist am Kabinendach 12 befestigt.

Das Sicherheitselement 15 hält das Kabinendeckenteil 13 auch nach dem Lösen der Verbindungen der Halteelemente 14 bezüglich des Innenraums der Kabine 11 auf einer vorgebbaren Höhe. So wird sichergestellt, dass das Kabinendeckenteil 13.1 nicht auf sich bereits in der Kabine 11 aufhaltende Fahrgäste stürzt und möglicherweise verletzt.

In einer Ruheposition des Kabinendeckenteils 13.1, d.h. wenn das Kabinendeckenteil 13.1 von den Halteelementen 14 an der Kabinendecke 12 festgehalten ist, ist ein Sicherheitselement 15 in einem unbelasteten Zustand. Dementsprechend liegt ein Teil des Sicherheitselements 15 als eine Schlaufe auf dem Kabinendeckenteil 13.1 auf. Im Betrieb der Aufzugsanlage 20 können Vibrationen auftreten, die auf diese Schlaufen übertragen werden. Dies kann zu einer zusätzlichen Betriebskraft führen, die auf das Kabinendeckenteil 13.1 wirkt. Dies ist insofern nachteilig, dass diese zusätzliche Krafteinwirkung zu einem spontanen ungewollten Lösen der Verbindungen an den Halteelementen 14 führen kann.

Dieser negative Effekt ist dadurch vermeidbar, dass eine frei aufliegende Schlaufe mittels eines Splints 18 oder eines anderen geeigneten Befestigungselements am Kabinendeckenteil 13.1 festgehalten ist. Alternativ dazu ist diese Schlinge auch auf dem Kabinendach 12 befestigbar. Dieser Splint 18 ist dermassen am Kabinendeckteil 13.1 bzw. Kabinendach 12 befestigt, dass nach einem Lösen der Verbindungen an den Halteelementen 14, ein jeweiliger Splint 18 beim Herunterfallen des Kabinendeckenteils 13.1 in den Innenraum der Kabine 11 aus seiner Befestigung gezogen wird und somit das Sicherheitselement 15 frei gibt.

Gemäss Figur 2a ist die Schlinge des Sicherheitselements 15, an der das Kabinendeckenteil 13.1 hängt durch eine Blinddecke 13.2 von unten abdeckbar. Damit ist das Sicherheitselement 15 aus dem Innenraum der Kabine 11 nicht einsehbar und ein schönes Erscheinungsbild sichergestellt. Zudem sichert die Blinddecke 13.2 die Gurte 15 vor Vandalismus. Die Blinddecke 13.2 ist vorzugsweise mittels Schraubverbindungen 17 oder weiterer geeigneter Befestigungselemente am Kabinendeckenteil 13.1 befestigt.

Figur 3 zeigt eine Detailansicht einer Aufhängung eines Halteelements 4 an der Kabinendecke 2. In dieser Ausführungsvariante ist das Halteelement 4 mittels einer Stellschraube 8 und einer Stellmutter 7 höhenverstellbar gegenüber der Kabinendecke 2 angeordnet. Eine Aussparung in der Kabinendecke 2 dient der Stellmutter 7 als Lager, auf das die Stellmutter aufliegt. Die Stellschraube 8 ist einerseits mit dem Halteelement 4 verbunden und andererseits über ein Gewinde der Stellmutter 7 mit derselben verschraubt. Die relative Höhe des Halteelements 4 bzw. des daran aufgehängten Kabinendeckenteils 3 zur Kabinendecke 2 ist durch Drehen der Stellmutter 7 und der dadurch erzwungenen vertikalen Verschiebung der Stellschraube 8 justierbar.

Die Aufhängung gemäss Figur 3 ist in beiden Ausführungsbeispielen der Figuren 1a, 1b und Figuren 2a, 2b einsetzbar.

Optional zu den Ausführungsbeispielen in den Figuren 1, 2a und 2b ist auf der Oberseite der Kabinendecke 2, 12 ein Fangnetz anordenbar. Vorzugsweise deckt das Fangnetz im Wesentlichen mindestens das Kabinendeckenteil 3, 13.1 ab. Das Fangnetz ist dabei an seinen Extremitäten dermassen an der Kabine 1, 11 bzw. Kabinendecke 2, 12 befestigt, dass das Fangnetz eine Person, die das Kabinendeckenteil 3, 13.1 betritt, trotz nachgebendem Kabinendeckteil 3, 13.1 nicht in das Innere der Kabine 2, 12 stürzt. Dazu ist die Maschenweite des Fangnetzes vorzugsweise so fein gewählt, dass zumindest ein Fuss am Durchtreten durch eine Masche gehindert ist. Aus Gründen der Übersichtlichkeit ist das Fangnetz in den Figuren 1, 2a und 2b nicht dargestellt.

## Patentansprüche

1. Aufzugsanlage (10; 20) mit
- einer Kabine (1,; 11) und
- einer Kabinendecke (2; 12), die zumindest über ein Kabinendeckenteil (3; 13.1) verfügt, das eine Öffnung der Kabinendecke (2; 12) abdeckt und das mittels mindestens eines Halteelements (4; 14) aufgehängt ist,
**dadurch gekennzeichnet, dass**
das Halteelement (4; 14) eine magnetische Kraft auf das Kabinendeckenteil (3; 13.1) ausübt, die zumindest gleich gross ist wie die Gewichtskraft des Kabinendeckenteils (3; 13.1).

2. Aufzugsanlage (10; 20) nach Patentanspruch 1, **dadurch gekennzeichnet, dass**
das Haltelement (4; 14) eine lösbare Verbindung zwischen der Kabinendecke (2; 12) und dem Kabinendeckenteil (3; 13.1) bildet, wobei die Verbindung ab einer vorgebbaren kritischen Auslösekraft, die von oberhalb der Kabinendecke (2; 12) auf das Kabinendeckenteil (3; 13.1) wirkt, sich löst.

3. Aufzugsanlage (10; 20) nach Patentanspruch 2, **dadurch gekennzeichnet, dass**
die vorgebbare kritische Auslösekraft höchstens 300N beträgt.

4. Aufzugsanlage (10; 20) nach einem der vorhergehenden Patentansprüche, **dadurch gekennzeichnet, dass**
das Kabinendeckenteil (2; 12) mehrteilig ausgelegt ist

5. Aufzugsanlage (10; 20) nach Patentanspruch 4, **dadurch gekennzeichnet, dass**
das Kabinendeckenteil (2; 12) ab einer Grundfläche von 2m² mindestens zweiteilig ausgelegt ist.

6. Aufzugsanlage (10; 20) nach einem der vorhergehenden Patentansprüche, **dadurch gekennzeichnet, dass**
das Halteelement (4; 14) als Magnetband ausgelegt ist.

7. Aufzugsanlage nach einem der Patentansprüche 1 bis 5, **dadurch gekennzeichnet, dass**
das Halteelement (4; 14) als Magnetelement ausgelegt ist.

8. Aufzugsanlage nach einem der vorhergehenden Patentansprüche, **dadurch gekennzeichnet, dass**
das Halteelement (4; 14) mittels eines Stellelements höhenverstellbar am Kabinendach (2; 12) angeordnet ist.

9. Aufzugsanlage (20) nach einem der vorhergehenden Patentansprüche, **dadurch gekennzeichnet, dass**
mindestens ein Sicherheitselement (15) vorgesehen ist, das das Kabinendeckenteil (12) mit dem Kabinendach (12) verbindet und das Kabinendeckenteil (13.1) nach Lösen der Verbindung auf einer vorgebbaren Mindesthöhe gegenüber dem Innenraum der Kabine (11) hält.

10. Aufzugsanlage (20) nach Patentanspruch 9, **dadurch gekennzeichnet, dass** das Sicherheitselement (15) als Gurt ausgelegt ist.

11. Aufzugsanlage (20) nach einem der Patentansprüche 9 oder 10, **dadurch gekennzeichnet, dass** die Enden des Sicherheitselements (15) an der Kabinendecke (12) befestigt sind und das Kabinendeckenteil (13.1) in einer Schlaufe des Sicherheitselements (15) hängt.

12. Aufzugsanlage (20) nach einem der vorhergehenden Patentansprüche, **dadurch gekennzeichnet, dass** ein Fangnetz dermassen auf der Kabinendecke (2; 12) angeordnet ist, dass mittels diesem eine Person, die auf das Kabinendeckenteil (3; 13.1) tritt, auffangbar ist und an einem Sturz in die Kabine (1; 11) hinderbar ist.

## Claims

1. Lift installation (10; 20) with
- a cage (1; 11) and
- a cage roof (2; 12), which comprises at least a cage roof part (3; 13.1) which covers an opening of the cage roof (2; 12) and is suspended by at least one retaining element (4; 14),
**characterised in that** the retaining element (4; 14) exerts on the cage roof part (3; 13.1) a magnetic force which is at least equal to the weight force of the cage roof part (3; 13.1).

2. Lift installation (10; 20) according to claim 1, **characterised in that** the retaining element (4; 14) forms a releasable connection between the cage roof (2; 12) and the cage roof part (3; 13.1), wherein the connection releases from a predeterminable critical release force which acts on the cage roof part (3; 13.1) from above the cage roof (2; 12).

3. Lift installation (10; 20) according to claim 2, **characterised in that** the predeterminable critical release force is at most 300 N.

4. Lift installation (10; 20) according to any one of the preceding claims, **characterised in that** the cage roof part (3; 13.1) is of multi-part design.

5. Lift installation (10; 20) according to claim 4, **characterised in that** the cage roof part (3; 13.1) is of at least two-part design from a plan area of 2 square metres.

6. Lift installation (10; 20) according to any one of the preceding claims, **characterised in that** the retaining element (4; 14) is designed as a magnetic strip.

7. Lift installation according to any one of claims 1 to 5, **characterised in that** the retaining element (4; 14) is designed as a magnetic element.

8. Lift installation according to any one of the preceding claims, **characterised in that** the retaining element (4; 14) is arranged at the cage roof (2; 12) to be adjustable in height by means of a setting element.

9. Lift installation (20) according to any one of the preceding claims, **characterised in that** at least one safety element (15) is provided which connects the cage roof part (13.1) with the cage roof (12) and holds the cage roof part (13.1) at a predeterminable minimum height relative to the interior space of the cage (11) after release of the connection.

10. Lift installation (20) according to claim 9, **characterised in that** the safety element (15) is designed as a strap.

11. Lift installation (20) according to one of claims 9 and 10, **characterised in that** the ends of the safety element (15) are fastened to the cage roof (12) and the cage roof part (13.1) hangs in a loop of the safety element (15).

12. Lift installation (20) according to any one of the preceding claims, **characterised in that** a catch net is so arranged on the cage roof (2; 12) that by means of this a person who steps onto the cage roof part (3; 13.1) can be caught and can be prevented from falling into the cage (1; 11).

## Revendications

1. Installation d'ascenseur (10 ; 20) avec
- une cabine (1 ; 11) et
- un plafond de cabine (2 ; 12) qui dispose au moins d'un élément de plafond de cabine (3 ; 13.1) couvrant une ouverture du plafond de cabine (2 ; 12) et accroché à l'aide d'au moins un élément de fixation (4 ; 14),
**caractérisée en ce que** l'élément de fixation (4 ; 14) exerce sur l'élément de plafond de cabine (3 ; 13.1) une force magnétique qui est au moins aussi élevée que le poids dudit élément de plafond de cabine (3 ; 13.1).

2. Installation d'ascenseur (10 ; 20) selon la revendication 1, **caractérisée en ce que** l'élément de fixation (4 ; 14) forme une liaison amovible entre le plafond de cabine (2 ; 12) et l'élément de plafond de cabine (3 ; 13.1), étant précisé que cette liaison se détache à partir d'une force de détachement critique apte à être prédéfinie, qui agit sur l'élément de plafond de cabine (3 ; 13.1) par le dessus du plafond de cabine (2 ; 12).

3. Installation d'ascenseur (10 ; 20) selon la revendication 2, **caractérisée en ce que** la force de détachement critique apte à être prédéfinie est au maximum de 300 N.

4. Installation d'ascenseur (10 ; 20) selon l'une des revendications précédentes, **caractérisée en ce que** l'élément de plafond de cabine (2 ; 12) est formé en plusieurs parties.

5. Installation d'ascenseur (10 ; 20) selon la revendication 4, **caractérisée en ce que** l'élément de plafond de cabine (2 ; 12), à partir d'une surface de base de 2 m², est formé en au moins deux parties.

6. Installation d'ascenseur (10 ; 20) selon l'une des revendications précédentes, **caractérisée en ce que** l'élément de fixation (4 ; 14) est conçu comme une bande magnétique.

7. Installation d'ascenseur selon l'une des revendications 1 à 5, **caractérisée en ce que** l'élément de fixation (4 ; 14) est conçu comme un élément magnétique.

8. Installation d'ascenseur selon l'une des revendications précédentes, **caractérisée en ce que** l'élément de fixation (4 ; 14) est disposé sur le plafond (2 ; 12) de la cabine en étant réglable en hauteur à l'aide d'un élément de réglage.

9. Installation d'ascenseur (20) selon l'une des revendications précédentes, **caractérisée en ce qu'**il est prévu au moins un élément de sécurité (15) qui relie l'élément de plafond de cabine (13.1) au plafond de cabine (12) et qui maintient l'élément de plafond de cabine (13.1), après détachement de la liaison, à une hauteur minimale apte à être prédéfinie, par rapport à l'habitacle de la cabine (11).

10. Installation d'ascenseur (20) selon la revendication 9, **caractérisée en ce que** l'élément de sécurité (15) est conçu comme une courroie.

11. Installation d'ascenseur (20) selon l'une des revendications 9 ou 10, **caractérisée en ce que** les extrémités de l'élément de sécurité (15) sont fixées au plafond de cabine (12), et l'élément de plafond de cabine (13.1) est suspendu dans une boucle de l'élément de sécurité (15).

12. Installation d'ascenseur (20) selon l'une des revendications précédentes, **caractérisée en ce qu'**un filet de sécurité est disposé sur le plafond de cabine (2 ; 12) de manière à pouvoir recueillir une personne qui marche sur l'élément de plafond de cabine (3 ; 13.1) et l'empêcher de tomber dans la cabine (1 ; 11).
